# EUROPÄISCHE PATENTSCHRIFT

(11) **EP 1 207 043 B1**
(45) Veröffentlichungstag und Bekanntmachung des Hinweises auf die Patenterteilung: **02.01.2008**
(21) Anmeldenummer: 01125440.6
(22) Anmeldetag: 02.11.2001
(51) Int. Cl.: B41F 13/54

(54) **Falzapparat mit einem Falztrichter und einer Querschneidvorrichtung**
Folding apparatus with a former and a cross-cutting device
Machine de pliage avec un entonnoir et un dispositif de coupe transversale

(30) Priorität: 15.11.2000 US 713414
(43) Veröffentlichungstag der Anmeldung: 22.05.2002
(73) Patentinhaber: Goss International Americas, Inc., Dover, NH 03820 (US)
(72) Erfinder: Cote, Kevin Lauren, Durham, NH 03824 (US); Zagar, Lawrence E., Rochester, NH 03867 (US)
(74) Vertreter: Domenego, Bertrand

(56) Entgegenhaltungen:
- EP-A- 0 317 499
- DE-A- 19 725 609
- GB-A- 2 077 235
- US-A- 2 931 646

## Beschreibung

Die vorliegende Erfindung betrifft einen Falzapparat mit einem Falztrichter und einer Querschneideinrichtung gemäß dem Oberbegriff von Anspruch 1 (DE-A-197 25 609).

Rollendruckmaschinen, z.B. Rollenoffsetdruckmaschinen bedrucken eine endlose Materialbahn, beispielsweise aus Papier. In einem Falzapparat der Druckmaschine wird die Bahn von einem Trichter längsgefalzt und anschließend in Signaturen geschnitten. Die Signaturen können dann in einer Zusammentragvorrichtung gesammelt werden.

Eine Möglichkeit, gefalzte Signaturen für das Zusammentragen oder den Transport zu öffnen, ist die Verwendung eines Überfalzes, d.h. eines überlappenden Bereichs der gefalzten Signatur. Eine Vorrichtung öffnet die Signatur mit Hilfe des Überfalzes und entfernt dann den Überfalz durch einen Trimmvorgang. Durch das Beschneiden des Überfalzes entsteht eine beträchtliche Menge Abfall und wird ein zusätzlicher Arbeitsschritt im Druckvorgang erforderlich, wodurch der Prozess ineffizienter und langsamer wird.

Eine andere Methode, gefalzte Signaturen zu öffnen, beruht auf dem Einsatz eines Greifers. Zum Öffnen der Signatur wird diese von einer Greifervorrichtung ergriffen und anschließend geöffnet. Dabei kann die Greifervorrichtung die Signatur allerdings beschädigen.

Somit liegt in der Notwendigkeit, die Signatur zu öffnen, beispielsweise um die Signatur auf einem Sattel abzulegen, eine wesentliche Ursache für Fehler beim Binden. Das Auftreten schwerwiegender Fehler erfordert den zusätzlichen Einsatz von vielfältigen Diagnoseeinrichtungen in konventionellen Zusammentragmaschinen, was zu höheren Kosten und verminderter Zuverlässigkeit und Produktivität führt.

Die US 3,762,697 offenbart einen Auslageapparat für den Einsatz mit einem Falzapparat einer Rollenrotationsmaschine. Die Papierbahnen werden von Schneidmesserzylindern auf Bogenlänge zugeschnitten, zu den Falzmesserzylindern transportiert und mittels Falzwalzen gefalzt. Danach werden die Falzbogen mit Hilfe von Auslegetrommeln bzw. Schaufelrädern an Förderbänder weitergegeben.

In der Vorrichtung nach dem oben genannten Patent scheint das Öffnen der Signaturen nicht berücksichtigt zu sein und der Apparat setzt einen komplizierten Falzapparat zum Falzen der Signaturen ein. Das Schaufelrad und der Falzapparat verursachen in der Vorrichtung zeitintensive und schwierige Reparaturen und bieten keine Möglichkeiten zum Zusammentragen.

Die EP 0 479 067 B 1 offenbart eine Zusammentragvorrichtung zum Sammeln und Ablegen von Signaturen, die mit einem umlaufenden ersten Aufnahmeelement ausgestattet ist, das als eine rechteckige Förderanlage mit einer Vielzahl von Aufnahmeabschnitten ausgelegt ist, die zur Außenseite hin geöffnet sind. Die einzelnen Signaturen werden auf den Aufnahmeabschnitten abgelegt und in Buchblöcken gesammelt. Die Buchblöcke werden zu einem ersten Aufnahmeelement transportiert, welches daraufhin die Signaturen zu einem zweiten Aufnahmeelement transportiert, wo die Buchblöcke mittels höhenverstellbarer Hinteranschläge entfernt werden. Das zweite Aufnahmeelement bringt dann die Buchblöcke zur Transportvorrichtung.

Gemäß der EP 0 479 067 B 1 ist es vorgesehen, dass die Signaturen in der Reihenfolge in den Buchblock eingehen müssten, in der sie zusammengestellt werden, da keine Vorrichtung zum Öffnen der Signaturen und Einfügen anderer Signaturen vorhanden ist. Zudem verfügt die Vorrichtung über eine komplizierte Anordnung von beweglichen Teilen, wodurch Reparatur- und Wartungsarbeiten zeitaufwendig und kostspielig werden können.

Es ist eine Aufgabe der vorliegenden Erfindung, einen Falzapparat und ein Verfahren zum Zusammentragen von Signaturen zu schaffen, wobei ein vereinfachtes Öffnen von Signaturen in einem einem Falzvorgang nachgeschalteten Vorgang ermöglicht wird.

Ein erfindungsgemäßer Falzapparat mit einem Falztrichter zum Längsfalzen einer Materialbahn und mit einer dem Falztrichter in Bahnlaufrichtung nachgeordneten Querschneidvorrichtung, zeichnet sich durch eine erste Querschneideinrichtung, welche die Materialbahn abschnittsweise querschneidet, eine Signaturöffnungsvorrichtung zwischen den beiden Seiten der längsgefalzten und abschnittsweise quergeschnittenen Materialbahn, und die dem Falztrichter in Bahnlaufrichtung nachgeordnete zweite Querschneidvorrichtung, welche die Materialbahn abschnittsweise querschneidet und in Signaturen (22) teilt, aus.

Mit dem erfindungsgemäßen Falzapparat, entfällt die Notwendigkeit, eine Signatur mit einer separaten Vorrichtung in einem dem Falzvorgang nachgeschalteten Prozess zu öffnen. Die Signaturöffnungsvorrichtung kann für das Öffnen der Signatur sorgen. Somit beseitigt die vorliegende Erfindung die Notwendigkeit, eine gefalzte Signatur mittels eines Signaturüberfalzes zu öffnen, wodurch der Druckprozess wirtschaftlicher und effizienter wird. Des Weiteren entfällt bei der vorliegenden Erfindung der Einsatz von Greifern, wodurch eine Beschädigung der Signaturen vermieden wird. Darüber hinaus kann die Geschwindigkeit des gesamten Zusammentragvorgangs beschleunigt werden.

Die Querschneidvorrichtungen sind vorzugsweise paarweise angeordnete Schneidzylinder.

Vorzugsweise richtet der Trichter der erfindungsgemäßen Vorrichtung die Vielzahl von Teilschnitten in der Bahn seitlich aus. Die seitliche Ausrichtung erlaubt es dem zweiten Schneidzylinderpaar, eine Signatur von der Bahn abzutrennen, indem sie die Bahn an genau den Stellen schneiden, an denen kein Schnitt vom ersten Schneidzylinderpaar erfolgt ist. Die Materialbahn wird somit von den einzelnen Querschneidvorrichtungen jeweils abschnittsweise quergeschnitten bzw. perforiert.

Weiter kann das zweite Schneidzylinderpaar der erfindungsgemäßen Vorrichtung eine Aussparung bereitstellen, um einem ortsfesten Schwert ein Hindurchragen zu ermöglichen. Durch die Aussparung besteht die Möglichkeit, das ortsfeste Schwert das zweite Schneidzylinderpaar passieren zu lassen, wodurch es dem zweiten Schneidzylinderpaar ermöglicht wird, die Signatur durchzuschneiden, ohne dabei das ortsfeste Schwert zu berühren oder zu beschädigen.

Die Dicke des ortsfesten Schwerts nimmt vorzugsweise nach dem zweiten Schneidzylinderpaar zu und spreizt dadurch die Ränder einer Signatur auseinander, um so die Signatur zu öffnen. Günstiger Weise ermöglicht die zunehmende Dicke eine Positionierung der Signatur auf sich bewegenden Schwertern, ohne einen Greifer oder eine andere Öffnungsvorrichtung zum Öffnen der Signatur erforderlich zu machen.

Vorzugsweise verfügt das ortsfeste Schwert über eine Öffnung, die es einer Vielzahl von sich bewegenden Keilschwertern ermöglich, durch das ortsfeste Schwert hindurchzulaufen. Die Öffnung ermöglicht es den sich bewegenden Keilschwerter, durch das ortsfeste Schwert hindurchzulaufen und dabei die Signaturen vom ortsfesten Schwert abzunehmen.

Die vorliegende Erfindung kann des Weiteren eine Schwertfördervorrichtung zum Transport einer Vielzahl von sich bewegenden Schwertern oder Keilschwertern beinhalten. Die Schwertfördervorrichtung bietet die Möglichkeit, die Signaturen auf den Schwertern zu weiteren erfindungsgemäßen Vorrichtungen zu transportieren, wo die Schwerter weitere Signaturen aufnehmen, oder zu anderen Bearbeitungsschritten im Zusammentragprozess zu befördern. Dabei können mehrere Signaturen auf einem Transport-Schwert überlagert, bzw. zusammengetragen werden.

Vorzugsweise bewegt sich die Schwertfördervorrichtung senkrecht zur Richtung des Signaturstroms.

Die erfindungsgemäße Schwertfördervorrichtung kann sich auch in einem Winkel von etwa 45 Grad zur Förderrichtung des Signaturstroms bewegen. Die Bewegung der Schwertfördervorrichtung reduziert die Relativgeschwindigkeit zwischen der Signatur und der Schwertfördervorrichtung. Somit kann die vorliegende Erfindung bei höheren Geschwindigkeiten eingesetzt werden, ohne Schaden an der Signatur zu verursachen.

Eine erfindungsgemäße Zusammentragvorrichtung mit mehreren Falzapparaten ist ebenso vorgesehen.

Die erfindungsgemäße Zusammentragvorrichtung mit mehreren wie oben beschriebenen Falzapparaten zeichnet sich durch eine Fördervorrichtung zum Befördern einer ersten quergeschnittenen Signatur eines ersten Falzapparates sowie zum Befördern mindestens einer zweiten quergeschnittenen Signatur eines zweiten Falzapparates aus, wobei die erste und die zweite Signatur durch eine jeweilige Signaturöffnungsvorrichtung des ersten und des zweiten Falzapparates geöffnet und auf der Fördervorrichtung zusammengetragen werden.

Weiterhin ist auch ein erfindungsgemäßes Verfahren vorgesehen.

Bei einem erfindungsgemäßen Verfahren zum Zusammentragen von Signaturen, wobei mehrere wie oben beschriebene Falzapparate quergeschnittene Signaturen erzeugen, ist vorgesehen, dass die quergeschnittenen Signaturen durch die jeweilige Signaturöffnungsvorrichtung eines der mehreren Falzapparate geöffnet und auf einer Fördervorrichtung zusammengetragen werden.

Die Schneidvorrichtungen sind vorzugsweise Schneidzylinder.

Ein bevorzugtes Ausführungsbeispiel der vorliegenden Erfindung ist in Zusammenhang mit den nachfolgenden Zeichnungen erläutert.

Es zeigen:
- Fig. 1: eine Vorderansicht des Falzapparats;
- Fig. 2: eine Seitenansicht des Falzapparats;
- Fig. 3: ein erstes Ausführungsbeispiel der erfindungsgemäßen Vorrichtung, das einen ersten und einen zweiten Falzapparat umfasst;
- Fig. 4: ein zweites Ausführungsbeispiel der erfindungsgemäßen Vorrichtung, das ein offenes ortsfestes Schwert beinhaltet;
- Fig. 5: eine Draufsicht auf drei offene ortsfeste Schwerter und Signaturen; und
- Fig. 6: ein drittes Ausführungsbeispiel der erfindungsgemäßen Vorrichtung, das die Schwertfördervorrichtung umfasst.

Fig. 1 zeigt eine Vorderansicht eines Falzapparats 1. Ein erstes Schneidzylinderpaar 20 schneidet eine Bahn 6, die sich in Laufrichtung 2 bewegt, mit einer Vielzahl von Messern 30, welche entlang der Außenfläche von mindestens einem der beiden Zylinder des Schneidzylinderpaars 20 verteilt sind. Jedes Messer 30 nimmt einen einer Vielzahl von Teilschnitten 32 in der Bahn 6 vor. Die Bahn 6, die einen Seitenbereich A und einen Seitenbereich B hat, passiert dann einen Falztrichter 8, welcher die Bahn 6 so falzt, dass die Seitenbereiche A und B aufeinander treffen und die Teilschnitte 32 seitlich ausgerichtet werden. Im "Schatten" des Falztrichters 8, d.h. in dem Bereich, in dem der Falztrichter 8 die Bahn 6 falzt und die Seitenbereiche A und B aufeinander treffen, befindet sich ein ortsfestes Schwert 12, das wie durch die gestrichelten Linien in Fig. 1 angezeigt bis zum Trichter reicht. Die Bahn 6 verlässt den Trichter 8, wobei sich das ortsfeste Schwert 12 in der Bahn 6 zwischen den Seitenbereichen A und B befindet und die Teilschnitten 32 aufeinander ausgerichtet sind. Die Bahn 6 passiert ein zweites Schneidzylinderpaar 10, welches die Bahn 6 in eine Folge von Signaturen 22 schneidet.

Nach dem zweiten Schneidzylinderpaar 10 nimmt die Dicke des ortsfesten Schwerts 12 zu, welches so die dem Falz gegenüberliegenden Seiten der Signatur 22 spreizt. Durch seine zunehmende Dicke öffnet das ortsfeste Schwert 12 die Signatur 22, so dass die Signatur 22 auf eines der vielen sich bewegenden Schwerter 14 passt. Die sich bewegenden Schwerter 14 sind so getaktet, dass die Vorderkante 36 der Signatur 22 nicht in Kontakt mit der Spitze eines ersten sich bewegenden Schwerts 34 gerät. Während die Signatur 22 abwärts läuft, wird eine zweite Signatur 40 auf einem zweiten sich bewegenden Schwert 38 abgelegt und eine dritte Signatur 44 kommt auf einem dritten sich bewegenden Schwert 46 zur Ruhe. Eine Schwertfördervorrichtung 16 transportiert die sich bewegenden Schwerter 14, 34, 38, 46 in eine zweite Richtung 18, die senkrecht zur Bewegungsrichtung der Signatur 22 ist.

Fig. 2 zeigt eine Seitenansicht des Falzapparats 1 und bildet auch die Teilschnitte 32 in der Bahn 6 ab. Die Seitenansicht zeigt das erste Schneidzylinderpaar 20 im Verhältnis zur Bahn 6, dem Falztrichter 8 und dem ortsfesten Schwert 12. Nachdem die Bahn 6 so gefalzt worden ist, dass eine Falzkante 21 entsteht, richtet der Trichter 8 die Teilschnitte 32 der Bahn 6 am ortsfesten Schwert 12 und somit seitlich aus. Die seitliche Ausrichtung ermöglicht es dem zweiten Schneidzylinderpaar 10 die Signatur 22 von der Bahn 6 zu trennen, indem sie die Bahn 6 an im Wesentlichen den Stellen durchschneidet, an denen kein Schnitt durch das erste Schneidzylinderpaar 20 erfolgt ist. Zur Ausführung des Schnittes setzt das zweite Schneidzylinderpaar 10 eine Vielzahl von zweiten Messern 50 ein, die entlang der Außenfläche von mindestens einem Zylinder des zweiten Schneidzylinderpaars 10 verteilt sind. Da der Falztrichter 8 das ortsfeste Schwert 12 an den Teilschnitten 32 ausrichtet, behindert das ortsfeste Schwert 12 das zweite Schneidzylinderpaar 10 nicht. Eine Aussparung 24 ermöglicht es dem ortsfesten Schwert 12, durch das zweite Schneidzylinderpaar 10 hindurchzuragen und schafft Freiraum für das ortsfeste Schwert 12. Die Aussparung 24 ermöglicht es dem ortsfesten Schwert 12 außerdem, von der Unterseite des Trichters 8 durch das zweite Schneidzylinderpaar 10 hindurchzuragen.

Fig. 3 zeigt ein Ausführungsbeispiel der vorliegenden Erfindung zum Zusammentragen, welches einen ersten Falzapparat 60 und einen zweiten Falzapparat 62 umfasst, die denen in Fig. 1 und 2 ähnlich sind. Der erste Falzapparat 60 legt die Signatur 22 auf ein erstes Sammelschwert 114 ab, während der zweite Falzapparat 62 eine weitere gefalzte Signatur 64 auf einem zweiten Sammelschwert 66 ablegt. Diese weitere Signatur 64 liegt somit über einer zweiten gefalzten Signatur 68, die der erste Falzapparat 60 zu einem früheren Zeitpunkt im Zusammentragprozess abgelegt hat. Die Schwertfördervorrichtung 16 transportiert daraufhin die Sammelschwerter in Richtung 113, so dass das erste Sammelschwert 114 zum zweiten Falzapparat 62 gelangt und das zweite Sammelschwert 66 zu einem anderen Falzapparat oder zu einem anderen Bestimmungsort transportiert wird.

Fig. 4 zeigt ein zweites Ausführungsbeispiel der erfindungsgemäßen Vorrichtung, welche ein gabelförmiges ortsfestes Schwert 120 umfasst. Das gabelförmige ortsfeste Schwert 120 weist eine Öffnung zwischen zwei gegabelten Abschnitten im unteren Teilstück auf, die es einer Vielzahl von Keilschwertern 100 ermöglicht, in Richtung 111 hindurchzulaufen. Die Bewegung der Signaturen erfolgt durch die Keilschwerter 100 im Zusammenwirken mit der Falzkante 21 der Signatur 22. Durch die Form des gegabelten ortsfesten Schwerts 120 werden die Seiten der Signatur 22 zur Außenseite des offenen ortsfesten Schwerts 120 transportiert. Die Keilschwerter 100, die von der Schwertfördervorrichtung 16 angetrieben werden, passieren die Öffnung zwischen den Gabeln des ortsfesten Schwerts 120 und kommen dadurch in Berührung mit der Innenseite der Signatur 22 und ziehen die Signatur 22 vom ortsfesten Schwert 120 ab. Daraufhin transportieren die Keilschwerter 100 die Signatur 22 weiter zu einem nachgeordneten ortsfesten Schwert oder einem anderen nachgeordneten Bestimmungsort.

Fig. 5 zeigt eine Draufsicht einer Zusammentragvorrichtung mit drei gegabelten ortsfesten Schwertern 702, 704, 706, die den in Fig. 4 abgebildeten Schwertern ähneln, und sechs Signaturen 710, 712, 714, 716, 718, 720. Ein erstes Keilschwert 750, ähnlich dem Schwert 100 in Fig. 4, passiert die Öffnung des ersten gegabelten ortsfesten Schwerts 702 und kommt so in Berührung mit der Innenseite der ersten teilweise zusammengetragenen Signatur 710 und zieht die erste teilweise zusammengetragene Signatur 710 vom ersten gegabelten ortsfesten Schwert 702 ab. Während das erste Keilschwert 750 durch die Öffnung hindurchläuft, passiert ein zweites Keilschwert 752 die Öffnung des zweiten gegabelten ortsfesten Schwerts 704 und zieht die zweite teilweise zusammengetragene Signatur 712 vom zweiten gegabelten ortsfesten Schwert 704 ab. Gleichzeitig läuft ein drittes Keilschwert 754 durch das dritte gegabelte ortsfeste Schwert 706 hindurch, um die dritte teilweise zusammengetragene Signatur 714 aufzunehmen. Die hier aufgezählten Arbeitsschritte können, müssen jedoch nicht unbedingt gleichzeitig erfolgen.

Des Weiteren sind ein viertes Keilschwert 756, ein fünftes Keilschwert 758 sowie ein sechstes Keilschwert 760 abgebildet, die sich alle gemäß des Zusammentragvorgangs in Richtung 730 fortbewegen. Das fünfte Keilschwert 758 trägt die vierte Signatur 716, während das sechste Keilschwert 760 die sechste teilweise zusammengetragene Signatur 718 und die siebte teilweise zusammengetragene Signatur 720 trägt. Die vierte und die sechste Signatur 716, 718 sind vom ersten gegabelten ortsfesten Schwert 702 abgezogen worden und die siebte teilweise zusammengetragene Signatur 720 ist vom zweiten gegabelten ortsfesten Schwert 704 abgezogen worden.

Fig. 6 zeigt ein drittes Ausführungsbeispiel der erfindungsgemäßen Vorrichtung, welches die Schwertfördervorrichtung 16 enthält. Der Falzapparat 1, ähnlich dem in Fig. 4 abgebildeten Falzapparat, legt die Signatur 22 auf einem der sich bewegenden Schwerter 14 der Schwertfördervorrichtung 16 ab, das durch ein gegabeltes ortsfestes Schwert hindurchläuft. Die Schwertfördervorrichtung 16 bewegt sich in einer nicht-senkrechten Richtung 56 in einem Winkel von etwa 45 Grad zur Richtung der Abwärtsbewegung 58 der Signatur 22. Ein Winkel 54 definiert die Abweichung der nicht-senkrechten Richtung 56 von der Richtung der Abwärtsbewegung 58 der Signatur 22. Der Winkel 54 definiert eine Geschwindigkeitskomponente 55 der Signatur 22, die den Transfer der Signatur 22 zur Schwertfördervorrichtung 16 erleichtert.

"Schwert" ist hier definiert als ein dreidimensionales, eventuell flaches Objekt, an dem eine Seite dünner als die beiden anderen ausgebildet sein kann und das von jeglicher Form oder Größe oder jeglichem Material sein kann.

Die Ausrichtung des Falztrichters kann von der in den oben beschriebenen Ausführungsbeispielen abweichen. Beispielsweise könnte die gefalzte Bahn in horizontaler statt vertikaler Richtung verlaufen. Somit könnte beispielsweise die Vorrichtung in Fig. 6 um 90 Grad im Uhrzeigersinn gedreht werden, so dass sich die Schwertfördervorrichtung in Richtung der oberen linken Ecke der Seite bewegen würde (anstatt wie dargestellt in Richtung der unteren linken Ecke). So könnte die Schwerkraft dazu vorteilhaft dazu beitragen, die Signaturen auf den sich bewegenden Schwertern festzuhalten.

### LISTE DER BEZUGSZEICHEN

- 1: Falzapparat
- 2: Laufrichtung
- 6: Bahn
- 8: Falztrichter
- 10: zweites Schneidzylinderpaar
- 12: ortsfestes Schwert / ortsfeste Signaturöffnungsvorrichtung
- 14: sich bewegende Schwerter
- 16: Schwertfördervorrichtung
- 18: zweite Richtung
- 20: erstes Schneidzylinderpaar
- 21: Falzkante
- 22: Signatur
- 24: Aussparung
- 30: Messer
- 32: Teilschnitte
- 34: erstes sich bewegendes Schwert
- 36: Vorderkante
- 38: zweites sich bewegendes Schwert
- 40: zweite Signatur
- 44: dritte Signatur
- 46: drittes sich bewegendes Schwert
- 50: zweite Messer
- 54: Winkel
- 55: Geschwindigkeitskomponente
- 56: nicht senkrechte Richtung
- 58: Richtung der Abwärtsbewegung
- 60: erster Falzapparat
- 62: zweiter Falzapparat
- 64: Signatur
- 66: zweites Sammelschwert
- 68: zweite gefalzte Signatur
- 100: Keilschwerter
- 111: Richtung
- 113: Richtung
- 114: erstes Sammelschwert
- 120: ortsfestes Schwert
- 702, 704, 706: gegabelte ortsfeste Schwerter
- 710, 712, 714, 716, 718, 720: Signaturen
- 730: Richtung
- 750: erstes Keilschwert
- 752: zweites Keilschwert
- 754: drittes Keilschwert
- 756: viertes Keilschwert
- 758: fünftes Keilschwert
- 760: sechstes Keilschwert
- A: Seitenbereich der Bahn
- B: Seitenbereich der Bahn

## Patentansprüche

1. Falzapparat mit einem Falztrichter (8) zum Längsfalzen einer Materialbahn (6) und mit einer dem Falztrichter (8) in Bahnlaufrichtung nachgeordneten Querschneidvorrichtung (10),
**gekennzeichnet durch**
- eine erste Querschneivorrichtung (20), welche die Materialbahn (6) abschnittsweise querschneidet;
- eine Signaturöffnungsvorrichtung (12) zwischen den beiden Seiten der längsgefalzten und abschnittsweise quergeschnittenen Materialbahn (6); und
- die dem Falztrichter (8) in Bahnlaufrichtung nachgeordnete zweite Querschneidvorrichtung (10), welche die Materialbahn (6) abschnittsweise querschneidet und in Signaturen (22) teilt.

2. Falzapparat nach Anspruch 1,
**dadurch gekennzeichnet,**
**dass** die erste Querschneidvorrichtung (20) ein Schneidzylinderpaar (20) und die zweite Querschneidvorrichtung (10) ein Schneidzylinderpaar (10) umfasst.

3. Falzapparat nach Anspruch 1 oder 2,
**dadurch gekennzeichnet,**
**dass** die zweite Querschneidvorrichtung (10) eine Aussparung (24) umfasst, welche die Signaturöffnungsvorrichtung passiert.

4. Falzapparat nach einem der vorhergehenden Ansprüche,
**dadurch gekennzeichnet,**
**dass** die Signaturöffnungsvorrichtung (12) ein ortsfestes Schwert (12) ist.

5. Falzapparat nach einem der vorhergehenden Ansprüche,
**dadurch gekennzeichnet,**
**dass** die Signaturöffnungsvorrichtung (12) nach der zweiten Schneidvorrichtung (10) in ihrer Dicke zunimmt.

6. Falzapparat nach einem der vorhergehenden Ansprüche,
**dadurch gekennzeichnet,**
**dass** die Signaturöffnungsvorrichtung (12) die Seiten von mindestens einer Signatur (22) spreizt, um so die mindestens eine Signatur (22) zu öffnen.

7. Falzapparat nach einem der Ansprüche 4 bis 6,
**dadurch gekennzeichnet,**
**dass** das ortsfeste Schwert (120) gegabelt ist.

8. Falzapparat nach Anspruch 7,
**gekennzeichnet durch**
eine Vielzahl von Keilschwertern (100), die **durch** eine Öffnung des gegabelten Schwertes (120) hindurchlaufen, um die mindestens eine Signatur (22) aufzunehmen.

9. Falzapparat nach Anspruch 8,
**gekennzeichnet durch**
eine Schwertfördervorrichtung (16) zum Transportieren der Keilschwerter (100).

10. Falzapparat nach Anspruch 9,
**dadurch gekennzeichnet,**
**dass** die Richtung (18) der Bewegung der Schwertfördervorrichtung (16) im Wesentlichen senkrecht zur Bewegungsrichtung von mindestens einer den Falztrichter (8) verlassenden Signatur (22) ist.

11. Falzapparat nach Anspruch 9,
**dadurch gekennzeichnet,**
**dass** sich die Schwertfördervorrichtung (16) in einem Winkel zwischen 30 und 60 Grad zur Laufrichtung (2) von mindestens einer den Falztrichter (8) verlassenden Signatur (22) bewegt.

12. Falzapparat nach einem der vorhergehenden Ansprüche,
**gekennzeichnet durch**
eine Vielzahl von sich bewegenden Schwertern (14) zur Aufnahme von jeweils mindestens einer Signatur (22).

13. Falzapparat nach Anspruch 12,
**dadurch gekennzeichnet,**
**dass** ferner eine Schwertfördervorrichtung (16) zum Transportieren der sich bewegenden Schwerter (14) vorgesehen ist.

14. Falzapparat nach Anspruch 13,
**dadurch gekennzeichnet,**
**dass** die Richtung (18) der Bewegung der Schwertfördervorrichtung (16) senkrecht zur Laufrichtung (2) der mindestens einen den Falztrichter (8) verlassenden Signatur (22) verläuft.

15. Falzapparat nach Anspruch 13,
**dadurch gekennzeichnet,**
**dass** sich die Schwertfördervorrichtung (16) in einem Winkel von etwa 45 Grad zur Laufrichtung (2) der mindestens einen den Falztrichter (8) verlassenden Signatur (22) bewegt.

16. Zusammentragvorrichtung mit mehreren Falzapparaten (60, 62) nach einem der vorgehenden Ansprüche,
**gekennzeichnet durch**
eine Fördervorrichtung (16) zum Befördern einer ersten quergeschnittenen Signatur (22) eines ersten Falzapparates (60) sowie zum Befördern mindestens einer zweiten quergeschnittenen Signatur (64) eines zweiten Falzapparates (62), wobei die erste und die zweite Signatur (22, 64) **durch** die jeweilige Signaturöffnungsvorrichtung (12) des ersten und des zweiten Falzapparates (60, 62) geöffnet und auf der Fördervorrichtung (16) zusammengetragen werden.

17. Verfahren zum Zusammentragen von Signaturen, wobei mehrere Falzapparate (60, 62) nach einem der Ansprüche 1 bis 15 quergeschnittene Signaturen (22, 64) erzeugen,
**dadurch gekennzeichnet,**
**dass** die quergeschnittenen Signaturen (22, 64) durch die jeweilige Signaturöffnungsvorrichtung (12) eines der mehreren Falzapparate (60, 62) geöffnet und auf einer Fördervorrichtung (16) zusammengetragen werden.

## Claims

1. Folding device with a former (8) for longitudinally folding a material web (6) and with a cross-cutter (10), downstream of the former (8) in the direction of travel, **characterized by**
- a first cross-cutter (20), which, section-wise, cross-cuts the material web (6);
- a signature-opening device (12) between the two sides of the lengthwise-folded and section-wise cross-cut material web (6); and
- the second cross-cutter (10), downstream of the former (8) in the direction of travel, which, section-wise, cross-cuts the material web (6) and divides into signatures (22).

2. Folding device according to Claim 1, **characterized in that** the first cross-cutter (20) comprises a pair of cutting cylinders (20) and the second cross-cutter (10) a pair of cutting cylinders (10).

3. Folding device according to Claim 1 or 2, **characterized in that** the second cross-cutter (10) comprises a recess (24), which traverses the signature-opening device.

4. Folding device according to any one of the preceding claims, **characterized in that** the signature-opening device (12) is a stationary knife (12).

5. Folding device according to any one of the preceding claims, **characterized in that** the thickness of the signature-opening device (12) increases after the second cutter (10).

6. Folding device according to any one of the preceding claims, **characterized in that** the signature-opening device (12) spreads the sides of at least one signature (22) so as to open the at least one signature (22).

7. Folding device according to any one of Claims 4 to 6, **characterized in that** the stationary knife (120) is forked.

8. Folding device according to Claim 7, **characterized by** a plurality of wedge knives (100), which traverse an opening of the forked knife (120), in order to pick up the at least one signature (22).

9. Folding device according to Claim 8, **characterized by** a knife conveyer (16) for transporting the wedge knives (100).

10. Folding device according to Claim 9, **characterized in that** the direction (18) of travel of the knife conveyer (16) is substantially perpendicular to the direction of travel of at least one signature (22) leaving the former (8).

11. Folding device according to Claim 9, **characterized in that** the knife conveyer (16) moves at an angle of between 30 and 60° to the direction of travel (2) of at least one signature (22) leaving the former (8).

12. Folding device according to any one of the preceding claims, **characterized by** a plurality of moving knives (14) to pick up at least one signature (22) in each case.

13. Folding device according to Claim 12, **characterized in that** a knife conveyer (16) is also provided for transporting the moving knives (14).

14. Folding device according to Claim 13, **characterized in that** the direction (18) of travel of the knife conveyer (16) runs perpendicularly to the direction of travel (2) of the at least one signature (22) leaving the former (8).

15. Folding device according to Claim 13, **characterized in that** the knife conveyer (16) moves at an angle of approximately 45° to the direction of travel (2) of the at least one signature (22) leaving the former (8).

16. Collator with a plurality of folding devices (60, 62) according to any one of the preceding claims, **characterized by** a conveyer (16) for transporting a first cross-cut signature (22) of a first folding device (60) as well as for transporting at least a second cross-cut signature (64) of a second folding device (62), wherein the first and the second signatures (22, 64) are opened by the respective signature-opening device (12) of the first and the second folding devices (60, 62) and collated on the conveyer (16).

17. Method for collating signatures, wherein a plurality of folding devices (60, 62) according to any one of Claims 1 to 15 produces cross-cut signatures (22, 64), **characterized in that** the cross-cut signatures (22, 64) are opened by the respective signature-opening device (12) of one of the plurality of folding devices (60, 62) and collated on a conveyer (16).

## Revendications

1. Machine de pliage avec un triangle de pliage (8) destiné au pliage longitudinal d'une bande de matière (6) et avec un dispositif de coupe transversale (10) situé en aval du triangle de pliage (8) dans le sens de marche de la bande,
**caractérisée par**
- un premier dispositif de coupe transversale (20), lequel coupe transversalement la bande de matière (6) par sections ;
- un dispositif d'ouverture de signature (12) entre les deux côtés de la bande de matière (6) pliée longitudinalement et coupée transversalement par sections ; et
- le second dispositif de coupe transversale (10) situé en aval du triangle de pliage (8) dans le sens de marche de la bande, lequel coupe transversalement la bande de matière (6) par sections et la divise en signatures (22).

2. Machine de pliage selon la revendication 1,
**caractérisée en ce que**
le premier dispositif de coupe transversale (20) comprend une paire de cylindres de coupe (20) et le second dispositif de coupe transversale (10) une paire de cylindres de coupe (10).

3. Machine de pliage selon la revendication 1 ou 2,
**caractérisée en ce que**
le second dispositif de coupe transversale (10) comprend un évidement (24) qui passe à travers le dispositif d'ouverture de signature.

4. Machine de pliage selon l'une quelconque des revendications précédentes,
**caractérisée en ce que**
le dispositif d'ouverture de signature (12) est une lame (12) stationnaire.

5. Machine de pliage selon l'une quelconque des revendications précédentes,
**caractérisée en ce que**
l'épaisseur du dispositif d'ouverture de signature (12) augmente en aval du second dispositif de coupe transversale (10).

6. Machine de pliage selon l'une quelconque des revendications précédentes,
**caractérisée en ce que**
le dispositif d'ouverture de signature (12) écarte les côtés d'au moins une signature (22) pour ouvrir ainsi la au moins une signature (22).

7. Machine de pliage selon l'une quelconque des revendications 4 à 6,
**caractérisée en ce que**
la lame (120) stationnaire est fourchue.

8. Machine de pliage selon la revendication 7,
**caractérisée par**
une multitude de lames à coin (100) qui passe à travers une ouverture de la lame fourchue (120) pour recevoir la au moins une signature (22).

9. Machine de pliage selon la revendication 8,
**caractérisée par**
un convoyeur (16) de lames destiné à transporter les lames à coin (100).

10. Machine de pliage selon la revendication 9,
**caractérisée en ce que**
le sens (18) de déplacement du convoyeur (16) de lames est essentiellement perpendiculaire au sens de déplacement d'au moins une signature (22) quittant le triangle de pliage (8).

11. Machine de pliage selon la revendication 9,
**caractérisée en ce que**
le convoyeur (16) de lames se déplace dans un angle compris entre 30 et 60 degrés par rapport au sens de marche (2) d'au moins une signature (22) quittant le triangle de pliage (8).

12. Machine de pliage selon l'une quelconque des revendications précédentes,
**caractérisée par**
une multitude de lames (14) mobiles destinées à recevoir respectivement au moins une signature (22).

13. Machine de pliage selon la revendication 12,
**caractérisée en ce que**
il est en outre prévu un convoyeur (16) de lames pour transporter les lames (14) mobiles.

14. Machine de pliage selon la revendication 13,
**caractérisée en ce que**
le sens (18) de déplacement du convoyeur (16) de lames est perpendiculaire au sens de marche (2) de la au moins une signature (22), quittant le triangle de pliage (8).

15. Machine de pliage selon la revendication 13,
**caractérisée en ce que**
le convoyeur (16) de lames se déplace dans un angle d'environ 45 degrés par rapport au sens de marche (2) de la au moins une signature (22), quittant le triangle de pliage (8).

16. Dispositif assembleur muni de plusieurs machines de pliage (60, 62) selon l'une quelconque des revendications précédentes,
**caractérisé par**
un convoyeur (16) destiné à transporter une première signature (22) coupée transversalement d'une première machine de pliage (60) ainsi qu'à transporter au moins une seconde signature (64) coupée transversalement d'une seconde machine de pliage (62), la première et la seconde signatures (22, 64) étant ouvertes par le dispositif respectif d'ouverture de signature (12) de la première et de la seconde machines de pliage (60, 62) et assemblées sur le convoyeur (16).

17. Procédé pour assembler des signatures, plusieurs machines de pliage (60, 62) selon l'une quelconque des revendications 1 à 15 produisant des signatures (22, 64) coupées transversalement,
**caractérisé en ce que**
les signatures (22, 64) coupées transversalement sont ouvertes par le dispositif respectif d'ouverture de signature (12) d'une des plusieurs machines de pliage (60, 62) et assemblées sur un convoyeur (16).
